# EUROPÄISCHE PATENTSCHRIFT

(11) **EP 0 073 935 B1**
(45) Veröffentlichungstag und Bekanntmachung des Hinweises auf die Patenterteilung: **09.10.1985**
(21) Anmeldenummer: 82107080.2
(22) Anmeldetag: 05.08.1982
(51) Int. Cl.: B61B 12/02, B61B 7/04

(54) **Ablenkvorrichtung für das Förderseil einer Seilförderanlage, insbesondere einer Einseilumlaufbahn, einer Sesselbahn oder eines Schleppliftes**
Deviation device for a ropeway haul cable, in particular for a monocable ropeway, a chair lift or a drag lift
Dispositif de changement de direction pour le câble porteur d'un transporteur à câble, en particulier pour transporteur aérien monocâble, télésiège ou remonte pente

(30) Priorität: 21.08.1981 AT 3654/81
(43) Veröffentlichungstag der Anmeldung: 16.03.1983
(73) Patentinhaber: Nejez, Josef, Dipl.-Ing. Dr., A-1210 Wien (AT)
(72) Erfinder: Nejez, Josef, Dipl.-Ing. Dr., A-1210 Wien (AT)
(74) Vertreter: Hofinger, Engelbert, DDr.

## Beschreibung

Die Erfindung betrifft eine Ablenkvorrichtung für das Förderseil einer Seilförderanlage, insbesondere einer Einseilumlaufbahn, einer Sesselbahn oder eines Schleppliftes, wobei am Förderseil Klemmen von Fahrbetriebsmitteln montiert sind und die vom Förderseil abstehenden Klemmteile etwa in Richtung des Krümmungsmittelpunktes der Ablenkung weisen, bestehend aus auf einem umlaufenden Träger gereihten Abstützkörpern für das Förderseil, wobei die Abstützkörper an Schwenkhebeln angeordnet sind, die durch die in die Ablenkvorrichtung einfahrenden Klemmteile aus ihrer Normallage ausschwenkbar sind.

Es sind derartige Ablenkvorrichtungen bekannt (vgl. DE-A-2 223 729), bei welchen eine die Ablenkstelle für das Seil bildende Scheibe eine Vielzahl von Abstützkörpern für das Seil trägt, die in ihrer Normallage in der Umlaufrichtung eine Reihe bilden und die jeder für sich aus ihrer Normallage in eine Lage bewegbar sind, in welcher in der Reihe der Abstützkörper bei Klemmen durchgang eine zur Aufnahme der vom Seil abstehenden Klemmenteile bestimmte Lücke gebildet wird. Die genannten Ablenkvorrichtungen weisen vor allem fahrdynamische Nachteile auf, die sich im wesentlichen daraus ergeben, daß der Durchmesser der Trägerscheibe für die Abstützkörper in der Praxis nicht sehr groß gewählt werden kann. Je nach Fahrgeschwindigkeit entsteht beim Einfahren in und beim Ausfahren aus der Ablenkvorrichtung ein merklicher Ruck auf das Fahrbetriebsmittel, auch verlassen die Fahrbetriebsmittel die Ablenkvorrichtung mit einer Querpendelung, die in der Regel durch gesonderte Einrichtungen gedämpft werden muß.

Aufgabe der Erfindung ist, eine Ablenkvorrichtung zu schaffen, die die Nachteile der bekannten Vorrichtungen vermeidet und auch bei Klemmapparaten von betrieblich vom Förderseil lösbaren Fahrbetriebsmitteln angewendet werden kann.

Diese Aufgabe wird erfindungsgemäß dadurch gelöst, daß die am Träger angeordneten Schwenkachsen der Schwenkhebel entlang der Ablenkstrecke im wesentlichen parallel zum Förderseil auf der dem Krümmungsmittelpunkt der Ablenkstrecke abgekehrten Seite des Förderseiles liegen, wobei die Schwenkhebel nach oben schwenkbar sind, und daß die Abstützkörper an der Unterseite der Schwenkhebel angeordnet sind, sowie gegen die Schwenkachse hin gerichtete Abstützflächen für das Förderseil aufweisen.

Dadurch, daß es die erfindungsgemäße Konstruktion ermöglicht, den Träger für die Schwenkhebel auf der dem Krümmungsmittelpunkt der Ablenkstrecke abgekehrten Seite des Förderseils anzuordnen, ergeben sich wesentliche Vorteile gegenüber der beschriebenen Anordnung nach dem Stande der Technik. Die Form der Ablenkkurve für das Förderseil kann beliebig vorgegeben werden. Es besteht somit einerseits keine Einschränkung auf kleine Krümmungsradien, andererseits überhaupt keine Notwendigkeit, konstanten Krümmungsradius zu wählen. Man wird daher vielfach im eigentlichen Ablenkbereich das Seil weniger krümmen als es bei Verwendung einer Umlenkscheibe notwendig war und überdies im Ein- und Ausfahrbereich durch Übergangskurven plötzliche Richtungsänderungen vermeiden. Damit läßt sich die Fahrgeschwindigkeit deutlich erhöhen.

Durch Anordnung des umlaufenden Trägers auf der dem Krümmungsmittelpunkt der Ablenkstrecke abgewandten Seite des Förderseiles ist auf der dem Krümmungsmittelpunkt der Ablenkstrecke zugewandten Seite des Förderseiles unbeschränkt Platz vorhanden, sodaß die erfindungsgemäße Ablenkvorrichtung auch für Klemmapparate von Wagen von Einseilumlaufbahnen Verwendung finden kann.

Das Problem der Durchführung der Klemmen, an denen die Fahrbetriebsmittel befestigt sind, durch die Ablenkvorrichtung, läßt sich bei der erfindungsgemäßen Anordnung ganz einfach dadurch lösen, daß die Schwenkhebel eine Steuerfläche aufweisen, die in den Weg der in die Ablenkvorrichtung einfahrenden Klemmen bzw. Klemmenteile ragt, so daß die Schwenkhebel durch diese hochgeschwenkt werden.

Ein in betrieblich zulässigem Ausmaß erfolgendes seitliches Auspendeln der Fahrbetriebsmittel wird dabei durch die Schwenkhebel nicht behindert.

Träger der Schwenkhebel ist vorteilhafterweise eine Rollenkette, deren Rollen in einer gleisartigen Fahrbahn geführt sind. Möglich wäre jedoch auch die Verwendung von Ketten, die in Führungen gleiten oder auf feststehenden Rollen laufen, sowie von aneinandergegekuppelten Einzelfahrzeugen für jeden Schwenkhebel. Der Träger der Schwenkhebel kann mit einem eigenen Antrieb versehen werden, doch ist es einfacher, diesen Träger vom Förderseil mitnehmen zu lassen. Zu diesem Zweck werden die Abstützkörper als Seilschuhe ausgebildet, deren Rillen die Abstützflächen für das Förderseil bilden. Die Abstützung des Förderseiles mittels Seilschuhen stellt gegenüber der Abstützung mittels Rollen (mit technisch bedingt kleinem Durchmesser) oder Bolzen einen Vorteil bezüglich Lagesicherheit des Förderseiles und Beanspruchung des Förderseiles dar.

Die Erfindung wird unter Bezugnahme auf die Zeichnungen beispielsweise erläutert.
In Figur 1 ist die Ablenkvorrichtung in Form einer Draufsicht auf die Ebene, in der das Förderseil abgelenkt wird, dargestellt.
Figur 2 zeigt einen Schnitt nach der Linie I-I in Fig. 1,
Figur 3 einen Schnitt nach der Linie II-II in Fig. 1 und
Figur 4 einen Schnitt nach der Linie 111-111 in Fig. 1.

Aus diesen Schnittzeichnungen ist die Funktion der Schwenkhebel ersichtlich.

In Fig. 5 bis 9 sind verschiedene Ausführungsformen der Erfindung im Hinflick auf die Steuerflächen an den Schwenkhebeln und an den Klemmen bzw. Klemmapparaten schematisch dargestellt.

Das Förderseil 1 einer Seilförderanlage, insbesondere einer Einseilumlaufbahn, einer Sesselbahn oder eines Schleppliftes, wird entlang einer dem Krümmungsmittelpunkt 2 der Ablenkstrecke 3 abgekehrten Seite des Förderseiles angeordneten Fahrbahn 4 abgelenkt. Die Seilunterstützungspunkte 5 werden durch Zugelemente zur Aufnahme der Ablenkkraft gebildet, die als an Gliedern 7 einer umlaufenden Rollenkette od. dgl. 8 um eine parallel zum Förderseil liegende Drehachse 9 nach oben schwenkbar gelagerte Schwenkhebel 6 ausgebildet sind. Die Schwenkhebel 6 weisen einen Abstützkörper 10 in Form eines Seilschuhes zur Aufnahme des Förderseiles 1 und eine Steuerfläche 11 zum Abstützen an vom Förderseil abstehenden Klemmenteilen auf. Die Schwenkhebel 6 werden durch die Lage der Fahrbahn 4 zum Förderseil 1 im Einfahrtsbereich 12 so an das Förderseil 1 herangeführt (Fig. 2), daß das Förderseil 1 in den Seilschuh 10 der Schwenkhebel 6 eingelegt wird (Fig. 3) oder daß bei Einfahrt einer Klemme 13 durch eine Steuerfläche bildende Klemmenteile ein Schwenkhebel nach oben ausgeschwenkt wird und dessen Seilschuh außer Eingriff bleibt (Fig. 4). Im Ausfahrtsbereich 14 werden die Schwenkhebel 6 so vom Förderseil 1 weggeführt, daß der Seilschuh 10 der Schwenkhebel 6 vom Förderseil 1 abgehoben wird oder daß ein ausgeschwenkter Schwenkhebel wieder in die Normallage zurückkehrt. Vom durch eine Förderseilrolle 15 gebildeten Ende des Ausfahrtsbereiches 14 werden die Schwenkhebel 6 entlang einer äußeren Fahrbahn 16 für die umlaufende Rollenkette od. dgl. 8 zum durch eine Förderseilrolle 17 gebildeten Anfang des Einfahrtsbereiches 12 zurückgeführt.

In Fig. 5 ist unter Weglassung der Fahrbahn und der Rollenkette od. dgl. eine Ausführungsform der Schwenkhebel bei Klemmen mit einem Federspeicher dargestellt.

Die Steuerfläche 18 an den Schwenkhebeln 6 ist so angeordnet und geformt, daß bei Klemmen von betrieblich nicht vom Förderseil lösbaren Fahrbetriebsmitteln das Gehäuse 19 des Federspeichers die Steuerfläche für das Hochschwenken des Schwenkhebels bildet.

In Fig. 6 ist unter Weglassung der Fahrbahn und der Rollenkette od. dgl. eine Ausführungsform der Schwenkhebel bei Klemmapparaten mit Laufblechen dargestellt.

Die Steuerfläche 20 an den Schwenkhebeln 6 ist so angeordnet und geformt, daß bei Klemmapparaten von betrieblich nicht vom Förderseil lösbaren Fahrbetriebsmitteln das Laufblech 21 der Klemmapparate 22 die Steuerfläche für das Hochschwenken des Schwenkhebels bildet.

In Fig. 7 ist unter Weglassung der Fahrbahn und der Rollenkette od. dgl. schematisch eine

Ausführungsform der Zugelemente dargestellt, die auch bei einem im betrieblich zulässigen Ausmaß querpendelnden Fahrbetriebsmittel ein einwandfreies Hochschwenken des Schwenkhebels ermöglicht.

Die Steuerfläche 23 an den Schwenkhebeln 6 ist so angeordnet und geformt, daß durch die eine Steuerfläche bildenden, vom Förderseil abstehenden Klemmenteile von Klemmen 13 eines im betrieblich zulässigen Ausmaß 24 querpendelnden Fahrbetriebsmittels ein einwandfreies Hochschwenken des Schwenkhebels sichergestellt ist.

In Fig. 8 wird unter Weglassung der Fahrbahn und der Rollenkette od. dgl. eine Ausführungsform der Steuerfläche an Klemmen bzw. Klemmapparaten dargestellt, die auch bei einem im betrieblich zulässigen Ausmaß querpendelnden Fahrbetriebsmittel ein einwandfreies Hochschwenken des Schwenkhebels ermöglicht. Es ist nur die nach unten ausgeschwenkte Lage der Klemme bzw. des Klemmapparates dargestellt. Fig. 9 zeigt unter Weglassung des Schwenkhebels eine Draufsicht auf die in Fig. 8 dargestellte Klemme bzw. auf den Klemmapparat.

Die Steuerfläche 25 an den Klemmen 13 von betrieblich nicht von Förderseil lösbaren Fahrbetriebsmitteln oder an den Klemmapparaten von betrieblich vom Förderseil lösbaren Fahrbetriebsmitteln ist so angeordnet und geformt, daß auch bei im betrieblich zulässigen Ausmaß 24 querpendelnden Fahrbetriebsmitteln ein einwandfreies Hochschwenken des Schwenkhebels sichergestellt ist.

## Patentansprüche

1. Ablenkvorrichtung für das (13) Förderseil (1) einer Seilförderanlage, insbesondere einer Einseilumlaufbahn, einer Sesselbahn oder eines Schleppliftes, wobei am Förderseil (1) Klemmen (13) von Fahrbetriebsmitteln montiert sind und die vom Förderseil abstehenden Klemmenteile etwa in Richtung des Krümmungsmittelpunktes der Ablenkung weisen, bestehend aus auf einem umlaufenden Träger gereihten Abstützkörpern (10) für das Förderseil, wobei die Abstützkörper an Schwenkhebeln (6) angeordnet sind, die durch die in die Ablenkvorrichtung einfahrenden Klemmteile aus ihrer Normallage ausschwenkbar sind, dadurch gekennzeichnet, daß die am Träger angeordneten Schwenkachsen (9) der Schwenkhebel (6) entlang der Ablenkstreck (3) im wesentlichen parallel zum Förderseil (1) auf der dem Krümmungsmittelpunkt (2) der Ablenkstrecke (3) abgekehrten Seite des Förderseiles (1) liegen, wobei die Schwenkhebel (6) nach oben schwenkbar sind, und daß die Abstützkörper (10) an der Unterseite der Schwenkhebel (6) angeordnet sind, sowie gegen die Schwenkachse (9) hin gerichtete Abstützflächen für das Förderseil (1) aufweisen.

2. Ablenkvorrichtung nach Anspruch 1, dadurch gekennzeichnet, daß die Schwenkhebel (6) eine Steuerfläche (11, 18, 20, 23, 25) aufweisen, ^{g}ie in den Weg der in de Ablenkvorrichtung einfahrenden Klemmen (13) bzw. Klemmenteile (19, 21, 22) ragt, so daß die Schwenkhebel (6) durch diese hochgeschwenkt werden.

3. Ablenkvorrichtung nach Anspruch 2, dadurch gekennzeichnet, daß die Steuerfläche (11) am Schwenkhebel (6) auf der von der Schwenkachse (9) abgewandten Seite des Abstützkörpers (10) ausgebildet ist.

4. Ablenkvorrichtung nach Anspruch 2 oder 3, dadurch gekennzeichnet, daß die Steuerfläche (11) an einem vom Schwenkhebel nach unten ragenden Vorsprung ausgebildet ist.

5. Ablenkvorrichtung nach Anspruch 1, dadurch gekennzeichnet, daß der Träger der Schwenkhebel (6) eine Rollenkette ist, die auf der dem Krümmungsmittelpunkt der Ablenkstrecke (3) abgewandten Seite des Förderseiles (1) angeordnet ist, wobei die Rollen (8) der Rollenkette zumindest im Bereich der Ablenkstrecke (3) des Förderseiles (1) in einer der Seilablenkung entsprechend gekrümmten gleisartigen Fahrbahn (4) geführt sind.

6. Ablenkvorrichtung nach Anspruch 5, dadurch gekennzeichnet, daß im Einfahrtsbereich (12) und/oder Ausfahrtsbereich (14) das Förderseil (1) in einem Abstand von der Rollenkette verläuft, der kleiner oder gleich dem Abstand des Abstützkörpers (10) von der Rollenkette ist.

7. Ablenkvorrichtung nach Anspruch 6, dadurch gekennzeichnet, daß am Beginn des Einlaufbereiches (12) und/oder am Ende des Auslaufbereiches (14) mindestens eine Seilrolle (15, 17) angeordnet ist, die näher an der Rollenkette liegt als dort die Abstützkörper (10) der Schwenkhebel (6).

8. Ablenkvorrichtung nach einem der Ansprüche 1 bis 7, gekennzeichnet durch einen vom Förderseil gezogenen umlaufenden Träger der Schwenkhebel (6).

9. Ablenkvorrichtung nach Anspruch 1, dadurch gekennzeichnet, daß die Abstützkörper (10) als Seilschuhe ausgebildet sind, welche mit die Abstützflächen (11) bildenden Rillen versehen sind.

## Claims

1. Deviation device for the haul cable (1) of a ropeway, in particular a monocable ropeway, a chair lift or a drag lift, grippers (13) of transport means being mounted at the haul cable (1) and the gripper portions projecting from the haul cable extending substantially in the direction of the center of curvature of deviation, comprising support members (10) for the haul cable which are arranged on a revolving carrier, the support members being arranged at pivotal levers (6) which are pivotable from their normal position by the gripper portions moving into the deviation device, characterized in that the pivot axes (9) of the pivotal levers (6) which are arranged at the carrier are along the deviation section situated substantially parallel lo the haul cable 11) on {he side of the haul cable (1) which is remote from the center of curvature (2) of the deviation section (3), the pivotal levers (6) being upwardly pivotable, and that the support members (10) are arranged on the underside of the pivotal levers (6) and have support faces for the haul cable (1) which are directed towards the pivot axis (9).

2. Deviation device according to claim 1, characterized in that the pivot levers (6) have a control surface (11, 18, 20, 23, 25) which projects into the path of the grippers (13) or gripper portions (19, 21, 22) moving into the deviation device so that the pivot levers (6) are pivoted upwardly thereby.

3. Deviation device according to claim 2, characterized in that the control surface (11) is formed on the pivotal lever (6) on the side of the support member (10) which is remote from the pivot axis.

4. Deviation device according to claim 2 or 3, characterized in that the control surface (11) is formed on a projection which projects downwardly from the pivotal lever.

5. Deviation device according to claim 1, characterized in that the support member of the pivotal lever (6) is a roller chain arranged on the side of the haul cable (1) remote from the center of curvature of the deviation section (3), the rollers (8) of the roller chain being guided at least in the region of the deviation section (3) of the haul cable (1) in a rail-like track (4) which is curved in accordance with the deviation of the cable.

6. Deviation device according to claim 5, characterized in that, in the entry region (12) and/or the exit region (14), the haul cable (1) extends at a spacing from the roller chain, which is less than or equal to the spacing of the support member (10) from the roller chain.

7. Deviation device according to claim 6, characterized in that, at the beginning of the entry region (12) and/or at the end of the exit region (14), at least one cable roller (15, 17) is arranged which is closer to the roller chain than the support members (10) of the pivotal levers (6) at that point.

8. Deviation device according to one of claims 1 to 7, characterized by a circulatory carrier of the pivotal levers (6) which is pulled by the haul cable.

9. Deviation device according to claim 1, characterized in that the support members (10) are in the form of cable shoes which are provided with grooves forming the support surfaces (11).

## Revendications

1. Dispositif de changement de direction pour le câble d'un transporteur aérien sur câble, en particulier d'une télécabine à câble unique, d'un télésiège ou d'un remonte pente, dans lequel le câble tracteur est muni de pinces de fixation des -moyens de transport, les éléments de pince dépassant du câble tracteur étant dirigés à peu près en direction du centre de courbure de la déviation, comprenant des supports (10) pour le câble tracteur disposés sur une console tournante des supports (10) étant placés sur des leviers pivotants (6) qui peuvent être articulés depuis leur position normale au moyen des éléments de pince entrant dans la direction de déviation, caractérisé par le'fait que les pivots (9) des leviers pivotants (6) sont en gros parallèle le long du parcours de déviation (3) au câble tracteur (1) sur le côté opposé du parcours de déviation (3) par rapport au centre de courbure, les leviers pivotants (6) étant orientables vers le haut, les supports (10) étant disposés sur la face inférieure du levier pivotant, comme le montrent les surfaces d'appui pour le câble de traction orientées vers les pivots.

2. Dispositif de déviation selon Ia revendication 1, caractérisé par le fait que les leviers pivotants (6) présentent une aire de manœuvre (11, 18, 20, 23, 25) qui est dirigée vers la voie des pinces ou des éléments de pinces (13) rentrant dans le dispositif de déviation, de sorte que les leviers de pivots (6) sont orientés vers le haut par ces bornes.

3. Dispositif de déviation selon la revendication 2, caractérisé par le fait que l'aire de manceuvre (11) sur le levier pivotant (6) est formée sur le côté du pivot (9) opposé au support (10).

4. Dispositif de déviation selon la revendication 2 ou 3, caractérisé par le fait que l'aire de manoeuvre (11) est formée sur une avancée vers le bas par rapport au levier pivotant.

5. Dispositif de déviation selon la revendication 1, caractérisé par le fait que le support des leviers pivotants (6) est une chaîne à rouleau disposée sur le côté du câble tracteur opposé au centre de courbure du parcours de déviation (3), les rouleaux (8) de la chaîne à rouleau étant guidés dans la zone du parcours de déviation (3) du câble tracteur (1) sur une voie (4) courbée en fonction de la déviation du câble.

6. Dispositif de déviation selon la revendication 5, caractérisé par le fait que dans la zone d'entrée (12) et/ou dans la zone de sortie (14) le trace du câble tracteur (1) comporte un intervalle par rapport à la chaîne à rouleau, inférieur ou égal à l'intervalle du support (10) par rapport à la chaîne à rouleau.

7. Dispositif de déviation selon revendication 6, caractérisé par le fait qu'au début de la zone d'entrée (12) et/ou à la fin de la zone de sortie (14) est disposée au moins une poulie (15, 17) située plus près de la chaîne à rouleau que le support ne l'est pas rapport aux leviers pivotants (6).

8. Dispositif de déviation selon l'une des revendications 1 à 7, caractérisé par un support tournant des leviers pivotants (6) entraîné par le câble tracteur.

9. Dispositif de déviation selon la revendication 1, caractérisé par le fait que les supports (10) sont constitués de sabots de câble lesquels sont équipés de rainures qui forment les aires de soutien (11).
